# EUROPÄISCHE PATENTSCHRIFT

(11) **EP 2 135 836 B1**
(45) Veröffentlichungstag und Bekanntmachung des Hinweises auf die Patenterteilung: **13.10.2010**
(21) Anmeldenummer: 09011260.8
(22) Anmeldetag: 03.04.2006
(51) Int. Cl.: B66C 23/70

(54) **Zweiteiliger Teleskoparm eines Kranes**
Two-part telescopic arm of a crane
Un bras télescopique avec deux parts pour une grue

(43) Veröffentlichungstag der Anmeldung: 23.12.2009
(62) Teilanmeldung aus: 06007076.0
(73) Patentinhaber: EPSILON Kran GmbH., 5101 Bergheim (AT)
(72) Erfinder: Steindl, Hannes, 5061 Elsbethen (AT)
(74) Vertreter: Hofinger, Stephan

(56) Entgegenhaltungen:
- DE-A1- 19 613 700
- US-A- 3 893 480

## Beschreibung

Die Erfindung betrifft einen aus dem Knickarm eines Kranes ausfahrbaren zweiteiligen Teleskoparm mit den Merkmalen des Oberbegriffs des Anspruchs 1.

Gattungsgemäße ausfahrbare zweiteilige Teleskoparme sind derart ausgebildet, dass beim Ausfahren des kranseitigen Teilarms gleichzeitig der endseitige Teilarm, der im Inneren des kranseitigen Teilarms eingebracht ist, aus dem kranseitigen Teilarm herausfährt. Dazu kann der kranseitige Teilarm über einen Aktor (oder Aktuator) mit dem Knickarm verbunden sein und der Auszug des kranseitigen Teilarms z.B. über eine Kolben/Zylindereinheit erfolgen. Beispielsweise erfolgt dies in der Art, dass die Kolben/Zylindereinheit einen Zylinder aufweist, der mit dem kranseitigen Teilarm verbunden ist, wobei im Zylinder ein verfahrbarer Kolben mit einer Kolbenstange angeordnet ist, die mit dem Knickarm verbunden ist. Durch das Einbringen von Hydraulikflüssigkeit in den Zylinder wird der Kolben zurückgedrängt und der kranseitige Teilarm fährt aus dem Knickarm heraus. Somit bewegt sich der kranseitige Teilarm relativ zum Knickarm. Damit sich nun auch der endseitige Teilarm relativ zum kranseitigen Teilarm bewegt, muss sich dieser im Verhältnis zum Knickarm mit höherer Geschwindigkeit bewegen. Zu diesem Zweck ist der Knickarm mit dem endseitigen Teilarm über eine Kette (oder z.B. einen Keil- oder Zahnriemen etc.) verbunden, die über ein Kettenrad umgelenkt wird. Wenn sich nun der kranseitige Teilarm relativ zum Knickarm bewegt, so wird aufgrund der Relativbewegung des Kettenrades zum Knickarm und zum endseitigen Teilarm die Kette um die doppelte Wegstrecke der Bewegung des kranseitigen Teilarms um die Kettenrolle gelenkt, sodass sich der endseitige Kranarm um die doppelte Weglänge des kranseitigen Kranarms in die Bewegungsrichtung verschiebt. (Zum Einfahren des Teleskoparms ist ein analoger umgekehrt angeordneter Mechanismus mit einer zweiten Kette und einem zweiten Kettenrad vorgesehen, der im Rahmen der Figurenbeschreibung näher erläutert wird.)

Ein derartiger Kranarm geht aus der DE 196 13 700 A1 hervor.

Da der Knickarm relativ zum kranseitigen Teilarm bewegt wird, sind Gleitlager erforderlich, die die Relativbewegung begünstigen. Dies wird bei der Erfindung dadurch erreicht, dass der Montageblock einen Gleitschuh als Gleitlager für den kranseitigen Teilarm trägt

Für eine kompakte Bauweise und zur Verbesserung der Zugänglichkeit der Anschlüsse hat es sich bei einem aus dem Knickarm eines Kranes ausfahrbaren zweiteiligen Teleskoparm mit einem kranseitigen äußeren und einem endseitigen inneren Teilarm, wobei Schlauchleitungen von den Anschlüssen zum endseitigen inneren Teilarm führen, wobei die Anschlüsse auf einem im Endbereich des Knickarms fixierten Montageblock angeordnet sind, als günstig erwiesen, wenn eine Kette, welche vom Knickarm über ein am kranseitigen Teilarm angeordnetes Kettenrad zum endseitigen (inneren) Teilarm verläuft, mit dem vom Knickarm abgewandten Ende des Monateblockes verbunden ist. Besonders bevorzugt ist dabei vorgesehen, dass die Kette mit einem auf dem Montageblock angeordneten Kettenspanner verbunden ist.

Weitere Details und Vorteile der Erfindung werden anhand der Figuren und Figurenbeschreibung erläutert. Dabei zeigt
- Fig. 1: stark schematisiert einen Querschnitt durch einen Teleskoparm nach bekanntem Stand der Technik,
- Fig. 2: ein Ausführungsbeispiel eines erfindungsgemäßen Teleskoparms,
- Fig. 3a u. 3b: eine Detailansicht der abnehmbaren Abdeckung der Ansicht von Fig. 2 und
- Fig. 4: einen Montageblock eines Ausführungsbeispieles.

In Fig. 1 ist ein Teleskoparm nach bekanntem Stand der Technik abgebildet. Dabei ist der Knickarm 1 erkennbar, der um eine Achse 2 relativ zu einer (nicht gezeigten) Basis drehbar ist. Im Inneren des Knickarms 1 befindet sich ein zweiteiliger Teleskoparm mit einem kranseitigen äußeren Teilarm 3 und einem endseitigen inneren Teilarm 4, wobei Schlauchleitungen 5 an einem im Endbereich des Knickarms fixierten Monateblock 6 angeschlossen sind, zu dem Rohrleitungen (nicht gezeigt) einer Hydraulikeinheit führen. (Der Übersichtlichkeit halber ist nur eine Schlauchleitung 5 gezeigt.) Der Teleskoparm wird nun folgendermaßen bewegt: Die Federvorrichtung 7 besteht aus einem Zylinder 8 mit einem darin verfahrbaren Kolben 9 und einer Kolbenstange 10 (strichliert angedeutet), wobei die Kolbenstange 10 am Knickarm 1 fixiert ist und der Zylinder 8 am kranseitigen äußeren Teilarm 3 über eine Querstrebe 20 befestigt ist. Wenn nun Hydraulikflüssigkeit z.B. über die Kolbenstange 10 in das Innere des Zylinders 8 in den Zylinderraum 8' eingeleitet wird, so verdrängt die Hydraulikflüssigkeit den Kolben 9 bzw. bewegt sich der Zylinder 8 relativ zum Kolben 9 und aufgrund der Querstrebe 20 zum kranseitigen Teilarm 3 bewegt sich auch dieser Teilarm 3 (im gezeigten Fall nach rechts). Damit sich auch der innere endseitige Teilarm 4 relativ zum kranseitigen äußeren Teilarm 3 bewegen kann, ist eine Kette 11 am Knickarm 1 fixiert und reicht über ein Kettenrad 12 in das Innere zum inneren endseitigen Teilarm 4, wo die Kette 11 angebracht ist. Wenn sich nun der äußere kranseitige Teilarm 3 bewegt, bewegt sich automatisch auch das Kettenrad 12 weg von der Stelle, wo die Kette 11 am Knickarm 1 fixiert ist, da die Kette derart am Kettenrad 12 anliegt, dass die Kette 11 um die doppelte Weglänge um das Kettenrad 12 gelenkt werden muss im Vergleich zu dem Weg, den der kranseitige Teilarm 3 zurücklegt (relativ zum Knickarm). Beim Einfahren kommt der analoge Mechanismus zum Tragen mittels einer zweiten Kette 11' und einem zweiten Kettenrad 12'. Vom Montageblock 6 führen von Anschlüssen 15 Schlauchleitungen 5 über eine Schlauchrolle 13 zu Hydraulikanschlüssen 14 am Ende des inneren endseitigen Teilarms 4. Beim Ein- und Ausfahren des Kranarms ist ersichtlich, dass die Schlauchleitungen 5 ständig mitbewegt werden und über die Schlauchrolle 13 abgerollt werden und dadurch von Zeit zu Zeit erneuert werden müssen, da sie Verschleiß unterliegen.

In der Fig. 2 ist nun ein erfindungsgemäßer Kranarm in teilweise weggebrochener Ansicht erkennbar, bei dem insbesondere im eingekreisten Abschnitt A die abnehmbare Abdeckung 21 erkennbar ist, die im Querschnitt etwa U-förmig ist und auf den Knickarm aufgesetzt wird, unter der der Montageblock 6 sitzt (siehe dazu auch die Detailausschnitte der Fig. 3a und 3b). Die eigentliche Abdeckung 21 kann nun durch einfache Schrauben oder beispielsweise Flügelmuttern leicht entfernt werden, wodurch die Schlauchleitungen 5 und Rohrleitungen 5' bzw. deren Anschlüsse 15, die hier parallel zur Teleskopausziehrichtung angeordnet sind, gut zugänglich sind. Besonders günstig ist es, die Abdeckung 21 im Endbereich, und zwar auf der Oberseite des Knickarmes 1, anzubringen. Die Rohrleitungen 5' führen im Inneren des Kranes von der Hydraulikeinrichtung zum Montageblock 6, die Schlauchleitungen 5 führen im Inneren des Teleskoparms zu den Anschlüssen 14. Das Teil 21' dient der Verstärkung des Knickarms 1 im Endbereich. Weiters erkennbar ist, dass auf dem Montageblock 6 die Kette 11 fixiert ist. In Fig. 4 ist noch einmal im Detail erkennbar, wie ein Montageblock 6 aussehen könnte (ohne angeschlossene Kette 11 bzw. angeschlossene Schlauchleitungen 5 oder Rohrleitungen 5')**.** Der Montageblock 6 weist in diesem Fall zusätzlich noch einen Kettenspanner 22 auf, in dem die Verbindungsstelle 23 der Kette relativ zum Montageblock 6 beweglich ist, indem die Verbindungsstelle 23 zur Kette ein (nicht gezeigtes) Gewinde aufweist und durch eine Mutter 24, die am Montageblock 6 sitzt verdrehbar ist. Dadurch kann die Kette 11 ständig unter Spannung gehalten werden. An der Unterseite des Montageblocks ist darüber hinaus ein Gleitschuh 24 angebracht, der als Lager für die relative Bewegung zwischen Knickarm 1 und äußerem kranseitigem Teilarm 3 dient.

## Patentansprüche

1. Aus dem Knickarm (1) eines Kranes ausfahrbarer zweiteiliger Teleskoparm mit einem kranseitigen äußeren Teilarm (3) und einem endseitigen inneren Teilarm (4), wobei im Endbereich des Knickarms (1) ein Montageblock (6) fixiert ist und eine Kette (11), welche vom Knickarm (1) über ein am kranseitigen Teilarm (3) angeordnetes Kettenrad (12) zum endseitigen inneren Teilarm (4) verläuft, mit dem vom Knickarm (1) abgewandten Ende des Montageblockes (6) verbunden ist, **dadurch gekennzeichnet, dass** der Montageblock (6) einen Gleitschuh (24) als Gleitlager für den kranseitigen Teilarm (3) trägt.

2. Aus dem Knickarm (1) eines Kranes ausfahrbarer zweiteiliger Teleskoparm nach Anspruch 1, **dadurch gekennzeichnet, dass** die Kette (11) mit einem auf dem Montageblock (6) angeordneten Kettenspanner (22) verbunden ist.

3. Aus dem Knickarm (1) eines Kranes ausfahrbarer zweiteiliger Teleskoparm nach Anspruch 1 oder 2, **dadurch gekennzeichnet, dass** der Montageblock (6) eine weitere Verbindungsstelle (23') aufweist.

4. Aus dem Knickarm (1) eines Kranes ausfahrbarer zweiteiliger Teleskoparm nach Anspruch 3, **dadurch gekennzeichnet, dass** der Montageblock (6) an der weiteren Verbindungsstelle (23') mit einer Kette verbunden ist.

5. Aus dem Knickarm (1) eines Kranes ausfahrbarer zweiteiliger Teleskoparm nach einem der Ansprüche 1 bis 4, **dadurch gekennzeichnet, dass** Schlauchleitungen zu Anschlüssen (15) zum endseitigen inneren Teilarm (4) führen, wobei die Anschlüsse (15) am Montageblock (6) angeordnet sind.

6. Aus dem Knickarm (1) eines Kranes ausfahrbarer zweiteiliger Teleskoparm nach einem der Ansprüche 1 bis 5, **dadurch gekennzeichnet, dass** im Inneren des Kranarms Rohrleitungen zu Anschlüssen im Endbereich des Knickarms führen und Schlauchleitungen von den Anschlüssen (15) zum endseitigen inneren Teilarm (4) führen, wobei die Anschlüsse (15) am Montageblock (6) angeordnet sind.

7. Aus dem Knickarm (1) eines Kranes ausfahrbarer zweiteiliger Teleskoparm nach Anspruch 1, 2 und 5, **dadurch gekennzeichnet, dass** der Montageblock (6) samt Gleitschuh (24), Kettenspanner (22) und Anschlüssen (15) als Einheit am Knickarm (1) befestigt ist.

## Claims

1. A two-part telescopic arm extendable from the articulated arm (1) of a crane and comprising a crane-side outer arm portion (3) and an end-side inner arm portion (4), wherein a mounting block (6) is fixed in the end region of the articulated arm (1) and a chain (11) which extends from the articulated arm (1) over a chain wheel (12) arranged at the crane-side arm portion (3) to the end-side inner arm portion (4) is connected to the end of the mounting block (6), that is remote from the articulated arm (1), **characterised in that** the mounting block (6) carries a slide shoe (24) as a slide mounting for the crane-side arm portion (3).

2. A two-part telescopic arm extendable from the articulated arm (1) of a crane according to claim. 1 **characterised in that** the chain (11) is connected to a chain tensioner (22) arranged on the mounting block (6).

3. A two-part telescopic arm extendable from the articulated arm (1) of a crane according to claim 1 or claim 2 **characterised in that** the mounting block (6) has a further connecting location (23').

4. A two-part telescopic arm extendable from the articulated arm (1) of a crane according to claim 3 **characterised in that** the mounting block (6) is connected to a chain at the further connecting location (23').

5. A two-part telescopic arm extendable from the articulated arm (1) of a crane according to one of claims 1 to 4 **characterised in that** hose conduits lead to connections (15) to the end-side inner arm portion (4), wherein the connections (15) are arranged on the mounting block (6).

6. A two-part telescopic arm extendable from the articulated arm (1) of a crane according to one of claims 1 to 5 **characterised in that** in the interior of the crane arm conduits lead to connections in the end region of the articulated arm and hose conduits lead from the connections (15) to the end-side inner arm portion (4), wherein the connections (15) are arranged on the mounting block (6).

7. A two-part telescopic arm extendable from the articulated arm (1) of a crane according to claims 1, 2 and 5 **characterised in that** the mounting block (6) together with the slide shoe (24), the chain tensioner (22) and the connections (15) is fixed as a unit to the articulated arm (1).

## Revendications

1. Bras télescopique en deux parties pouvant sortir du bras articulé (1) d'une grue, avec une partie de bras extérieure côté grue (3) et une partie de bras intérieure côté extrémité (4), un bloc de montage (6) étant fixé dans la zone d'extrémité du bras articulé (1) ainsi qu'une chaîné (11), laquelle s'étend depuis le bras articulé (1) en passant par une roue dentée à chaîne (12) disposée sur la partie de bras côté grue (3) jusqu'à la partie de bras intérieure côté extrémité(4), en étant reliée à l'extrémité du bloc de montage (6) opposée au bras articulé (1), **caractérisé en ce que** le bloc de montage (6) porte un patin de glissement (24) en guise de palier de glissement pour la partie de bras côté grue (3).

2. Bras télescopique en deux parties pouvant sortir du bras articulé (1) d'une grue selon la revendication 1, **caractérisé en ce que** la chaîne (11) est reliée à un tendeur de chaîne (22) disposé sur le bloc de montage (6).

3. Bras télescopique en deux parties pouvant sortir du bras articulé (1) d'une grue selon la revendication 1 ou 2, **caractérisé en ce que** le bloc de montage (6) présente un autre emplacement de liaison (23').

4. Bras télescopique en deux parties pouvant sortir du bras articulé (1) d'une grue selon la revendication 3, **caractérisé en ce que** le bloc de montage (6) est relié à une chaîne à l'autre emplacement de liaison (23').

5. Bras télescopique en deux parties pouvant sortir du bras articulé (1) d'une grue selon l'une des revendications 1 à 4, **caractérisé en ce que** des conduites en tuyau flexible conduisent vers des raccords (15) vers la partie de bras intérieure côté extrémité (4), les raccords (15) étant disposés sur le bloc de montage (6).

6. Bras télescopique en deux parties pouvant sortir du bras articulé (1) d'une grue selon des revendications 1 à 5, **caractérisé en ce qu'**à l'intérieur du bras articulé, des tuyaux rigides conduisent vers des raccords dans la zone d'extrémité du bras articulé et **en ce que** des conduites en tuyau flexible vont des raccords (15) jusqu'à la partie de bras intérieure côté extrémité (4), les raccords (15) étant disposés sur le bloc de montage (6).

7. Bras télescopique en deux parties pouvant sortir du bras articulé (1) d'une grue selon les revendications 1, 2 et 5, **caractérisé en ce que** le bloc de montage (6) y compris le patin de glissement (24), le tendeur de chaîne (22) et les raccords (15) sont fixés en tant qu'une unité sur le bras articulé (1).
